# EUROPÄISCHE PATENTSCHRIFT

(11) **EP 1 058 783 B1**
(45) Veröffentlichungstag und Bekanntmachung des Hinweises auf die Patenterteilung: **10.04.2002**
(21) Anmeldenummer: 98952547.2
(22) Anmeldetag: 04.09.1998
(51) Int. Cl.: F02M 59/46, F04B 53/10

(54) **RADIALKOLBENPUMPE ZUR KRAFTSTOFFHOCHDRUCKVERSORGUNG**
RADIAL PISTON PUMP FOR SUPPLYING FUEL AT HIGH PRESSURE
POMPE A PISTONS RADIAUX POUR L'ALIMENTATION HAUTE PRESSION EN CARBURANT

(30) Priorität: 09.10.1997 DE 19744577
(43) Veröffentlichungstag der Anmeldung: 13.12.2000
(73) Patentinhaber: ROBERT BOSCH GMBH, 70442 Stuttgart (DE)
(72) Erfinder: GÜNTERT, Josef, D-70839 Gerlingen (DE); FREY, Hansjörg, D-70469 Stuttgart (DE)
(86) Internationale Anmeldenummer: DE9802611
(87) Internationale Veröffentlichungsnummer: WO9919621

(56) Entgegenhaltungen:
- EP-A- 0 197 320
- WO-A-94/12789
- DE-A- 19 653 895
- US-A- 4 577 606

## Beschreibung

### Stand der Technik

Die Erfindung betrifft eine Radialkolbenpumpe zur Kraftstoffhochdruckversorgung bei Kraftstoffeinspritzsystemen von Brennkraftmaschinen, insbesondere bei einem Common-Rail-Einspritzsystem, mit einer in einem Pumpengehäuse gelagerten Antriebswelle, die exzentrisch ausgebildet ist oder in Umfangsrichtung nockenartige Erhebungen aufweist, und mit vorzugsweise mehreren bezüglich der Antriebswelle radial in einem jeweiligen Zylinderraum angeordneten Kolben, die bei Umdrehen der Antriebswelle in dem Zylinderraum hin- und her bewegbar sind, und mit einem ansaugseitigen und einem hochdruckseitigen federvorgespannten Rückschlagventil und mit einem Bauteil mit einer jeweiligen den Zylinderraum bildenden Durchgangsöffnung, wobei vom Zylinderraum eine Hochdruckförderöffnung wegführt, welche im Dichtsitz des hochdruckseitigen Rückschlagventils in einer die Ventilkomponenten aufnehmenden Montageöffnung dieses Bauteils mündet.

Eine derartige Radialkolbenpumpe ist durch die Mannesmann-Rexroth GmbH bekannt geworden (siehe DE-A-4 213 798). Die Montage des hochdruckseitigen Rückschlagventils ist kompliziert, da dieses mehrere Bauteile umfasst, die in die Montageöffnung des den jeweiligen Zylinderraum bildenden Bauteils eingesetzt werden müssen. Das Rückschlagventil ist nicht zugänglich, da die Ventilkomponenten von einer Flanschplatte abgedeckt sind, welche die Ventilkomponenten in der Montageöffnung hält. Die Hochdruckabdichtung ist unter Verwendung von Elastomerdichtungen ausgeführt.

Hiervon ausgehend liegt der vorliegenden Erfindung die Aufgabe zugrunde, eine Radialkolbenpumpe der genannten Art so zu verbessern, dass im Bereich des hochdruckseitigen Rückschlagventils eine erleichterte Montage und kostengünstigere Herstellbarkeit erreicht wird.

Diese Aufgabe wird bei einer Radialkolbenpumpe der gattungsgemäßen Art erfindungsgemäß durch die kennzeichnenden Merkmale von.

Zur Montage des hochdruckseitigen Rückschlagventils wird also zuerst der vorzugsweise kugelförmige Ventilkörper in die Montageöffnung eingebracht. Durch eine vorzugsweise konische Ausbildung der Montageöffnung im Bereich des Dichtsitzes lässt sich bei der Montage gewährleisten, dass der Ventilkörper seine bestimmungsgemäße Position einnimmt. Es wird dann die vormontierte Ventileinheit eingesetzt und gegen das Bauteil festgezogen. Hierfür weist die vormontierte Ventileinheit vorzugsweise ein Verschlusselement mit einem Außengewinde auf, das in ein Innengewinde der Montageöffnung einschraubbar ist.

Die Hochdruckabdichtung wird vorzugsweise dadurch erreicht, dass sich das Verschlusselement mit einer axialen Schulter oder Stirnseite an einer axialen Stufe der Montageöffnung abstützt.

Bei einer ganz besonders vorteilhaften Ausführungsform der Erfindung weist die Dichtflächenpaarung von Verschlusselement und axialer Stufe in der Montageöffnung eine plane Dichtfläche an dem einen Teil und eine vorzugsweise scharfkantige geschlossen umlaufende Erhebung an dem anderen Teil auf, die beim Festziehen der Bauteile gegeneinander eine Hochdruckabdichtung bewirken. Hierbei stellt sich beim Verspannen der Bauteile gegeneinander eine dichtende plastische Verformung entlang der Berührungslinie der planen und der scharfkantigen Dichtfläche ein. Es brauchen also keine elastomeren der Alterung unterliegenden Dichtelemente verwendet zu werden, die zudem nahezu stets eine voneinander entkoppelte definierte Anlage der Bauteile aneinander verhindern. Es lässt sich eine Hochdruckabdichtung erreichen, indem die vormontierbare Ventileinheit gegen das die Montageöffnung und auch den oder die Zylinderräume bildende metallische Bauteil angezogen wird.

In bevorzugter Ausbildung des hochdruckseitigen Rückschlagventils umfasst die Ventileinheit ein topfförmiges in Schließ- bzw. Öffnungsrichtung begrenzt verschiebliches und in Schließrichtung vorgespanntes Belastungselement, welches mit der Außenseite seines Topfbodens einen Federteller bildend den Ventilkörper in Anlage an den Dichtsitz zwingt. Wenn der Ventilkörper in bevorzugter Weise kugelförmig ausgebildet ist, so weist die Außenseite des Topfbodens des Belastungselements vorzugsweise eine der Kugelform entsprechende Wölbung auf.

Das topfförmige Belastungselement ist dabei derart bemessen, vorgespannt und in seiner axialen Verschieblichkeit ausgebildet, dass er bei der Montage der Ventileinheit mit der Außenseite seines Topfbodens gegen den Ventilkörper anlegbar und dann geringfügig in Richtung auf das Verschlusselement zurückbewegbar ist, bis dieses seine dichtende Endstellung erreicht hat.

Die vormontierte Ventileinheit umfasst vorzugsweise einen stiftförmigen Ansatz, der von der vom Topfboden abgewandten Seite in das topfförmige Belastungselement eingreift und das Belastungselement bei seiner axialen Verlagerung in Schließ- bzw. Öffnungsrichtung radial führt. Das topfförmige Belastungselement könnte beispielsweise durch eine um den stiftförmigen Ansatz herum vorgesehene Spiralfeder in Schließrichtung, also in Richtung auf den Dichtsitz der Montageöffnung vorgespannt werden. Die Spiralfeder könnte sich hierbei beispielsweise gegen das Verschlusselement abstützen. Indessen erweist es sich als vorteilhaft, wenn eine Feder im Inneren des topfförmigen Belastungselements vorgesehen ist und sich einenends gegen die Innenseite des Topfbodens und anderenends gegen eine Stirnseite des stiftförmigen Ansatzes abstützt. Hierdurch wird eine kompakte Bauform der vormontierten Ventileinheit erreicht.

Um zu verhindern, dass das topfförmige Belastungselement sich unter der Vorspannung der Feder von der Ventileinheit löst, ist das topfförmige Belastungselement über ein axiales Anschlagmittel blockiert. Nach einer bevorzugten Ausführungsform der vormontierbaren Ventileinheit weist der stiftförmige Ansatz einen durchmesserverringerten Axialabschnitt auf, der vorzugsweise von einem Ringeinstich gebildet ist, und das topfförmige Belastungselement greift mit einem Vorsprung in diesen Axialabschnitt ein. Durch Anlage des Vorsprungs an eine axiale Stufe des Ansatzes, welche den durchmesserverringernden Axialabschnitt begrenzt, wird verhindert, dass sich das topfförmige Belastungselement von dem stiftförmigen Ansatz lösen kann.

Nach einer bevorzugten Weiterbildung des Erfindungsgedankens ist der Vorsprung von einer Einbördelung des dem Verschlusselement zugewandten Randes des topfförmigen Belastungselements gebildet. Die Einbördelung kann in Umfangsrichtung durchgehend ausgebildet sein. Es erweist sich jedoch als vorteilhaft, wenn in Umfangsrichtung des Randes nur ein oder mehrere Teilabschnitte eingebördelt sind, so dass ein nicht eingebördelter Randabschnitt des topfförmigen Belastungselements zur Ausbildung einer Hubbegrenzung an eine axiale Anschlagsfläche anlegbar ist. Die axiale Anschlagsfläche kann vorzugsweise von einer Stirnseite des Verschlusselements gebildet werden.

Weitere Merkmale, Einzelheiten und Vorteile der Erfindung ergeben sich aus der zeichnerischen Darstellung und nachfolgenden Beschreibung einer bevorzugten Ausführungsform der erfindungsgemäßen Radialkolbenpumpe. In der Zeichnung zeigt:
- Figur 1: eine Längsschnittansicht einer Radialkolbenpumpe nach der Erfindung; und
- Figur 2: eine Teilansicht aus Figur 1 in vergrößerter Darstellung.

Die Figuren 1 und 2 zeigen eine Radialkolbenpumpe zur Kraftstoffhochdruckversorgung bei Kraftstoffeinspritzsystemen von Brennkraftmaschinen. Die Radialkolbenpumpe umfasst eine in einem Pumpengehäuse 2 gelagerte Antriebswelle 4 mit einem exzentrisch ausgebildeten Wellenabschnitt 6. Auf dem exzentrischen Wellenabschnitt 6 ist eine Zwischenbuchse 8 vorgesehen, gegenüber welcher der Wellenabschnitt 6 drehbar ist. Die Zwischenbuchse 8 umfasst drei jeweils um 120° zueinander versetzte Abflachungen 10, gegen die sich jeweils ein Kolben 12 mit einem blockartigen Anlageabschnitt 14 abstützt. Die Kolben 12 sind in jeweils einem von einem massiven metallischen Bauteil 16 gebildeten Zylinderraum 18 zur Antriebswelle 4 in radialer Richtung verschieblich aufgenommen. Zur Bildung des Zylinderraums 18 ist in dem Bauteil 16 eine Durchgangsöffnung 20 vorgesehen. Die Durchgangsöffnung 20 ist gestuft ausgebildet und weist einen den eigentlichen Zylinderraum 18 bildenden durchmesserkleineren Abschnitt 22 und einen durchmessergrößeren Abschnitt 24 auf. In das radial äußere Ende der Durchgangsöffnung 20, also in den durchmessergrößeren Abschnitt 24, ist ein Verschlusselement 26 druckdicht eingesetzt. Das Verschlusselement 26 ist eine Verschlussschraube 28, die unter Zwischenordnung einer noch näher zu beschreibenden Platte 30 und einer O-Ring-Dichtung 32 in den durchmessergrößeren Abschnitt 24 der Durchgangsöffnung 20 eingeschraubt ist. Die Platte 30 liegt mit einer ebenen Anlagefläche 34 auf einer ebenen ringbundartigen Fläche 36 auf. Die Verschlussschraube 28 weist auf ihrer der Platte 30 zugewandten Stirnseite 38 eine scharfkantige geschlossen umlaufende sickenförmige Erhebung 40, eine sogenannte Beißkante, auf, welche gegen die ebene Oberseite der Platte 30 anliegt. Wenn die Verschlussschraube 28 in das Gewinde des durchmessergrößeren Abschnitts 24 eingeschraubt wird, so wird unter geringfügiger plastischer Verformung entlang der Berührungslinie der sickenförmigen Erhebung 40 und der Platte 30 sowie im Bereich der gegeneinander anliegenden Flächen 34, 36 eine Hochdruckabdichtung bewirkt.

Das Verschlusselement 26 nimmt zusammen mit der Platte 30 ein ansaugseitiges Rückschlagventil 42 auf. Die Ventilplatte 30 umfasst eine zentrale Öffnung 44, durch die ein Stössel 46 eines Ventilkörpers 48 des ansaugseitigen Rückschlagventils 42 hindurchgreift. Der Stössel 46 greift in eine Ausnehmung 50 in der Verschlussschraube 28 ein und weist an seinem gegenüberliegenden kolbenzugewandten Ende einen Ventilteller 52 auf, der gegen einen von der Platte 30 gebildeten Dichtsitz 54 dichtend anlegbar ist.

Auf den in die Ausnehmung 50 eingreifenden Stösselabschnitt 56 ist ein Bundbuchsenelement 58 aufgebracht. Zwischen dem Bund 60 des Bundbuchsenelements 58 und der Platte 30 stützt sich eine Feder 62 ab und spannt den Stössel 46 in Richtung auf die Ausnehmung 50 in der Verschlussschraube 28 vor. Die Kraftstoffzuführung zum Zylinderraum 18 erfolgt durch eine radiale Öffnung 64 in der Platte 30, welche in der der Stösselöffnung 44 mündet. Wenn der Kolben 12 nach unten bewegt wird, so wird in Folge des entstehenden Unterdrucks der Stössel 46 und damit der Ventilteller 52 von seinem Dichtsitz 54 abgehoben, und es wird Kraftstoff über die Öffnung 64 in den Zylinderraum 18 angesaugt. Beim anschließenden Verdichtungshub des Kolbens 12 schließt das ansaugseitige Rückschlagventil 42 und unter Hochdruck stehender Kraftstoff wird über eine radiale Bohrung 66 und ein insgesamt mit dem Bezugszeichen 68 bezeichnetes hochdruckseitiges Rückschlagventil über eine Hochdruckförderleitung 70 und einen nicht dargestellten Hochdruckanschluss der Brennkraftmaschine zugeführt.
Das hochdruckseitige Rückschlagventil 68 ist wie folgt ausgebildet:

In das metallische Bauteil 60, welches auch den Zylinderraum 18 definiert, ist eine zur Längsrichtung des Zylinderraums 18 radiale Montageöffnung 74 vorgesehen. Die vorstehend erwähnte Bohrung 66 mündet in der Montageöffnung 74, die im Bereich der Mündung konisch verläuft und dort einen Ventilsitz 76 für einen kugelförmigen Ventilkörper 78 des Rückschlagventils 68 bildet. Der konische Abschnitt erweitert sich bis zu einem zylindrischen Abschnitt 80 mit einem ersten Durchmesser, der über eine axiale Stufe 82 in einen erweiterten Endabschnitt 84 mit einem Innengewinde 86 übergeht.

In diese Montageöffnung 74 ist eine vormontierbare Ventileinheit 88 einsetzbar. Die Ventileinheit 88 umfasst ein Verschlusselement 90 in Form einer Verschlussschraube, die mit einem Außengewinde 92 in das Innengewinde 86 einschraubbar ist. Von der nach Innen gewandten Stirnseite 94 des Verschlusselements 90 steht ein stiftförmiger Ansatz 96 vor. Der stiftförmige Ansatz 96 greift in ein topfförmiges Belastungselement 98 ein. Zwischen einem Topfboden 100 und einer Stirnseite 102 des stiftförmigen Ansatzes 96 ist eine Druckfeder 104 abgestützt, welche das topfförmige Belastungselement 98 in Richtung auf den Ventilkörper 78 vorspannt. Das Belastungselement 98 ist also in schwimmender Lagerung durch den stiftförmigen Ansatz 96 in Stellrichtung 106 des Ventils verschieblich und wird dabei von dem stiftförmigen Ansatz in radialer Richtung geführt. Durch das Spiel dieser schwimmenden Lagerung können Fertigungstoleranzen ausgeglichen werden.

Der stiftförmige Ansatz 96 weist im Bereich des umlaufenden Randes 108 des Belastungselements 98 einen durchmesserverringerten Axialabschnitt 110 in Form eines Ringeinstichs auf. In diesen Ringeinstich greift das topfförmige Belastungselement 98 mit einem eingebördelten Randabschnitt 112 ein. Hierdurch wird verhindert, dass sich das topfförmige Belastungselement 98 unter der Vorspannung der Feder 104 von dem.stiftförmigen Ansatz 96 löst. Im nicht eingebauten Zustand der Ventileinheit 88 liegt der eingebördelte Randabschnitt 112 gegen eine Flanke 114 des durchmesserverringerten Axialabschnitts 110 an. Ein anderer nicht eingebördelter Randabschnitt 116 des topfförmigen Belastungselements 98 ist mit seiner Stirnseite 118 gegen einen axialen Anschlagsbereich 120 des Verschlusselements 90 anlegbar.

Das Verschlusselement 90 weist entsprechend dem Verschlusselement 26 an seiner Stirnseite 94 eine umlaufende scharfkantige sickenförmige Erhebung 122 auf, welche gegen die axiale Stufe 82 der Montageöffnung 74 eine Beißkante bildend festgezogen wird, wodurch eine Hochdruckabdichtung erreicht wird.

Beim Verdichtungshub des Kolbens 12 wird der Ventilkörper 78 entgegen der über das Belastungselement 98 übertragenen Kraft der Feder 104 von seinem Dichtsitz 76 abgehoben, und unter Hochdruck stehender Kraftstoff wird durch die Bohrung 66 hindurch, an dem Ventilkörper 78 und der Außenseite des topfförmigen Belastungselements 98 vorbei in die Kraftstoffförderöffnung 70 zum Hochdruckanschluss gefördert.

## Patentansprüche

1. Radialkolbenpumpe zur Kraftstoffhochdruckversorgung bei Kraftstoffeinspritzsystemen von Brennkraftmaschinen, insbesondere bei einem Common-Rail-Einspritzsystem, mit einer in einem Pumpengehäuse (2) gelagerten Antriebswelle (4), die exzentrisch ausgebildet ist oder in Umfangsrichtung mehrere nockenartige Erhebungen aufweist, und mit vorzugsweise mehreren bezüglich der Antriebswelle (4) radial in einem jeweiligen Zylinderraum (18) angeordneten Kolben (12), die bei Umdrehen der Antriebswelle (4) in dem Zylinderraum (18) hin- und her bewegbar sind, und mit einem ansaugseitigen und einem hochdruckseitigen federvorgespannten Rückschlagventil (42, 68) und mit einem Bauteil (16) mit einer den Zylinderraum (18) bildenden Durchgangsöffnung (20), wobei vom Zylinderraum (18) eine Hochdruckförderöffnung (66) wegführt, welche im Dichtsitz (76) des hochdruckseitigen Rückschlagventils (68) in einer die Ventilkomponenten aufnehmenden Montageöffnung (74) dieses Bauteils (16) mündet, **dadurch gekennzeichnet, dass** das hochdruckseitige Rückschlagventil (68) mit Ausnahme eines gegen den Dichtsitz (76) anlegbaren Ventilkörpers (78) als vormontierte Einheit (88) in die Montageöffnung (74) einsetzbar ist und unter Ausbildung einer Hochdruckabdichtung gegen das Bauteil (16) festziehbar ist, und dass die Ventileinheit (88) ein topfförmiges in Schließ- bzw- Öffnungsrichtung. begrenzt verschiebliches und in Schließrichtung vorgespanntes Belastungselement (98) umfasst, welches mit der Außenseite seines Topfbodens (100) den Ventilkörper (78) in Anlage an den Dichtsitz (76) zwingt.

2. Radialkolbenpumpe nach Anspruch 1, **dadurch gekennzeichnet, dass** die vormontierte Ventileinheit (88) ein Verschlußelement (90) mit einem Außengewinde (92) aufweist, das in ein Innengewinde (86) der Montageöffnung (74) einschraubbar ist.

3. Radialkolbenpumpe nach Anspruch 2, **dadurch gekennzeichnet, dass** sich das Verschlußelement (90) mit einer axialen Schulter oder Stirnseite (94) an einer axialen Stufe (82) der Montageöffnung (74) abstützt und dadurch die Hochdruckabdichtung bewirkt.

4. Radialkolbenpumpe nach Anspruch 3, **dadurch gekennzeichnet, dass** die Dichtflächenpaarung von Verschlußelement (90) und axialer Stufe (82) in der Montageöffnung (74) eine plane Dichtfläche an dem einen Teil und eine kantige geschlossen umlaufende Erhebung (122) an dem anderen Bauteil aufweisen, die beim Festziehen der Bauteile gegeneinander eine Hochdruckabdichtung bewirken.

5. Radialkolbenpumpe nach einem der vorhergehenden Ansprüche, **dadurch gekennzeichnet, dass** der Ventilkörper (76) kugelförmig ist und die Außenseite des Topfbodens (100) eine der Kugelform entsprechende Wölbung aufweist.

6. Radialkolbenpumpe nach einem der vorhergehenden Ansprüche, **dadurch gekennzeichnet, dass** von dem Verschlußelement (90) ein stiftförmiger Ansatz (96) von der vom Topfboden (100) abgewandten Seite in das Belastungselement (98) eingreift.

7. Radialkolbenpumpe nach Anspruch 6, **dadurch gekennzeichnet, dass** der stiftförmige Ansatz (96) einen durchmesserverringerten Axialabschnitt (110) aufweist und dass das topfförmige Belastungselement (98) mit einem Vorsprung in diesen Axialabschnitt eingreift.

8. Radialkolbenpumpe nach Anspruch 7, **dadurch gekennzeichnet, dass** der Vorsprung von einer Einbördelung des dem Verschlußelement (90) zugewandten Randes (108) des topfförmigen Belastungselements (98) gebildet ist.

9. Radialkolbenpumpe nach Anspruch 8, **dadurch gekennzeichnet, dass** in Umfangsrichtung des Randes nur ein oder mehrere Teilabschnitte (112) eingebördelt sind.

10. Radialkolbenpumpe nach Anspruch 8 oder 9, **dadurch gekennzeichnet, dass** ein nicht eingebördelter Randabschnitt (116) des topfförmigen Belastungselements (98) zur Ausbildung einer Hubbegrenzung an eine axiale Anschlagsfläche (120) anlegbar ist.

11. Radialkolbenpumpe nach Anspruch 10, **dadurch gekennzeichnet, dass** die axiale Anschlagsfläche (120) von einer Stirnseite (94) des Verschlußelements (90) gebildet ist.

12. Radialkolbenpumpe nach einem der vorstehenden Ansprüche, **dadurch gekennzeichnet, dass** im Inneren des topfförmigen Belastungselements (98) eine Feder (104) vorgesehen ist, die sich einenends gegen die Innenseite des Topfbodens (100) und anderenends gegen eine Stirnseite des stiftförmigen Ansatzes (96) abstützt.

## Claims

1. Radial piston pump for fuel high-pressure supply in fuel injection systems of internal combustion engines, in particular in a common-rail injection system, with a drive shaft (4) which is mounted in a pump casing (2) and which is designed eccentrically or has a plurality of cam-like elevations in a circumferential direction, and with preferably a plurality of pistons (12) which are arranged in a respective cylinder space (18) radially in relation to the drive shaft (4) and which are capable of being moved back and forth in the cylinder space (18) during the rotation of the drive shaft (4), and with an intake-side and a high-pressure-side spring-prestressed non-return valve (42, 68), and with a structural part (16) having a passage orifice (20) forming the cylinder space (18), there leading away from the cylinder space (18) a high-pressure feed orifice (66) which issues in the sealing seat (76) of the high-pressure-side non-return valve (68) in a mounting orifice (74) of this structural part (16), said mounted orifice receiving the valve components, **characterized in that** the high-pressure-side non-return valve (68) is capable of being inserted as a preassembled unit (88) into the mounting orifice (74), with the exception of a valve body (78) capable of being laid against the sealing seat (76), and is capable of being tightened against the structural part (16) so as to form a high-pressure seal, and **in that** the valve unit (88) comprises a bowl-shaped loading element (98) which is displaceable to a limited extent in the closing and the opening direction and is prestressed in the closing direction and which with the outside of its bowl bottom (100) forces the valve body (78) to be laid against the sealing seat (76).

2. Radial piston pump according to Claim 1, **characterized in that** the preassembled valve unit (88) has a closing element (90) with an external thread (92) which is capable of being screwed into an internal thread (86) of the mounting orifice (74).

3. Radial piston pump according to Claim 2, **characterized in that** the closing element (90) is supported with an axial shoulder or end face (94) on an axial step (82) of the mounting orifice (74) and thereby brings about the high-pressure sealing-off effect.

4. Radial piston pump according to Claim 3, **characterized in that** the sealing-surface pairing of the closing element (90) and of the axial step (82) in the mounting orifice (74) has a planar sealing surface on one part and an angular endlessly peripheral elevation (122) on the other structural part, said surface and elevation bringing about a high-pressure sealing-off effect when the structural parts are tightened relative to one another.

5. Radial piston pump according to one of the preceding claims, **characterized in that** the valve body (76) is spherical and the outside of the bowl bottom (100) has a curvature corresponding to the spherical shape.

6. Radial piston pump according to one of the preceding claims, **characterized in that** a pin-shaped extension (96) of the closing element (90) engages into the loading element (98) from the side facing away from the bowl bottom (100).

7. Radial piston pump according to Claim 6, **characterized in that** the pin-shaped extension (96) has an axial portion (110) of reduced diameter, and **in that** the bowl-shaped loading element (98) engages with a projection into this axial portion.

8. Radial piston pump according to Claim 7, **characterized in that** the projection is formed by an inward flanging of that edge (108) of the bowl-shaped loading element (98) which faces the closing element (90).

9. Radial piston pump according to Claim 8, **characterized in that**, in a circumferential direction of the edge, only one or a plurality of portions (112) is (are) inwardly flanged.

10. Radial piston pump according to Claim 8 or 9, **characterized in that** a non-inwardly flanged edge portion (116) of the bowl-shaped loading element (98) is capable of being laid against an axial stop surface (120) in order to form a stroke limitation.

11. Radial piston pump according to Claim 10, **characterized in that** the axial stop surface (120) is formed by one end face (94) of the closing element (90).

12. Radial piston pump according to one of the preceding claims, **characterized in that** inside the bowl-shaped loading element (98) is provided a spring (104) which is supported at one end against the inside of the bowl bottom (100) and at the other end against one end face of the pin-shaped extension (96).

## Revendications

1. Pompe à pistons radiaux pour l'alimentation en carburant à haute pression d'un système d'alimentation en carburant d'un moteur à combustion interne, notamment d'un système d'injection à rampe commune comprenant un arbre d'entraînement (4) monté dans un corps de pompe (2), cet arbre étant excentré ou possédant plusieurs bossages en forme de cames dans la direction périphérique, et de préférence plusieurs pistons (12), logés radialement par rapport à l'arbre d'entraînement (4) chacun dans une chambre de cylindre (18) respective, et qui lors de la rotation de l'arbre d'entraînement (4), effectuent un mouvement de va et vient dans la chambre de cylindre (18), avec un clapet anti-retour (42, 68) chargé par un ressort du côté de l'aspiration et du côté haute pression, et avec une pièce (16) dont un orifice de passage (20) forme la chambre de cylindre (18), et dont un orifice de refoulement à haute pression (66) partant de la chambre de cylindre (18) débouche dans le siège d'étanchéité (76) du clapet anti-retour (68) du côté haute pression dans un orifice de montage (74) recevant les composants du clapet dans cette pièce (16),
**caractérisée en ce que**
le clapet anti-retour (68) du côté haute pression s'introduit comme unité de soupape préassemblée (88) dans l'orifice de montage (74) à l'exception de son organe d'obturation (78) qui s'applique contre le siège d'étanchéité (76), et forme un joint à haute pression, en étant serrée contre la pièce (16), et cette unité de soupape (88) comprend un élément de charge (98), en forme de pot, coulissant de manière limitée dans le sens de la fermeture ou de l'ouverture, cet élément étant précontraint dans le sens de la fermeture et le côté extérieur de son fond (100) force l'organe d'obturation (78) à venir en appui contre le siège d'étanchéité (76).

2. Pompe à pistons radiaux selon la revendication 1,
**caractérisé en ce que**
l'unité de soupape préassemblée (88) comporte un élément de fermeture (90) muni d'un filetage extérieur (92) qui se visse dans le filetage intérieur (86) de l'orifice de montage (74).

3. Pompe à pistons radiaux selon la revendication 2,
**caractérisée en ce que**
l'élément de fermeture (90) s'appuie par un épaulement axial ou une face frontale (94) contre un épaulement axial (82) de l'orifice de montage (74) pour réaliser une étanchéité à haute pression.

4. Pompe à pistons radiaux selon la revendication 3,
**caractérisée en ce que**
la paire de surfaces d'étanchéité formée par l'élément de fermeture (90) et l'épaulement axial (82) dans l'orifice de montage (74), présente une surface d'étanchéité plane sur une pièce et un bossage périphérique fermé à arête vive (122) sur l'autre pièce et lors du serrage des pièces, ces deux parties coopèrent pour former une étanchéité à haute pression.

5. Pompe à pistons radiaux selon l'une des revendications précédentes,
**caractérisée en ce que**
le corps de soupape (76) est une bille et le côté extérieur du fond (100) du pot présente une cavité de forme correspondant à celle de la bille.

6. Pompe à pistons radiaux selon l'une des revendications précédentes,
**caractérisée en ce qu'**
un prolongement en forme de tige (96) appartenant à l'élément de fermeture (90), pénètre dans l'élément de charge (98) par son côté opposé à celui du fond (100).

7. Pompe à pistons radiaux selon la revendication 6,
**caractérisée en ce que**
le prolongement (96) en forme de tige a un segment axial (110) de diamètre réduit et l'élément de charge en forme de pot (98) pénètre avec une saillie dans ce segment axial.

8. Pompe à pistons radiaux selon la revendication 7,
**caractérisée en ce que**
la saillie est formée par un rabattement du bord (108) de l'élément de charge (98) en forme de pot vers l'élément de fermeture (90).

9. Pompe à pistons radiaux selon la revendication 8,
**caractérisée en ce qu'**
un ou plusieurs segments (112) seulement du bord dans la direction périphérique sont rabattus.

10. Pompe à pistons radiaux selon la revendication 8 ou 9,
**caractérisée en ce qu'**
un segment de bord (116) non rabattu de l'élément de charge (98) en forme de pot est appliqué contre une surface d'appui axiale (120) pour former un moyen de limitation de course.

11. Pompe à pistons radiaux selon la revendication 10,
**caractérisée en ce que**
la surface d'appui axiale (120) est formée par une face frontale (94) de l'élément de fermeture (90).

12. Pompe à pistons radiaux selon l'une des revendications précédentes,
**caractérisée en ce qu'**
à l'intérieur de l'élément de charge (98) en forme de pot est logé un ressort (104) s'appuyant par une extrémité contre le côté intérieur du fond (100) et par l'autre extrémité contre la face frontale du prolongement (96) en forme de tige.
